# DEMANDE DE BREVET EUROPEEN

(11) **EP 1 457 430 A1**
(43) Date de publication de la demande: **15.09.2004**
(21) Numéro de dépôt: 04356034.1
(22) Date de dépôt: 11.03.2004
(51) Int. Cl.: B65D 51/00, B65D 41/34

(54) **Capsule métallique de bouchage d'un flacon contenant un liquide de culture**

(30) Priorité: 13.03.2003 FR 0303104
(71) Demandeur: Pitance, Bertrand, 69630 Chaponost (FR)
(72) Inventeur: Pitance, Bertrand, 69630 Chaponost (FR)
(74) Mandataire: Delorme, Nicolas

(57) **Abrégé**

La capsule selon l'invention comprend
- une tête (2) présentant un opercule (14) déchirable,
- une jupe (3) présentant une bague d'inviolabilité (5) sur sa partie inférieure et une collerette (10) sur laquelle vient en appui un joint d'étanchéité (12).

## Description

La présente invention concerne une capsule métallique de bouchage d'un flacon contenant un liquide de culture.

Dans le domaine des réactifs de diagnostic in vitro non injectable, la pratique courante consiste à prélever un échantillon de fluide, puis à cultiver cet échantillon dans un milieu de culture prêt à l'emploi pour en faire l'analyse par la suite.

Dans certaines applications, le milieu de culture est un liquide contenu dans un flacon. Le flacon est bouché par une capsule qui retient un joint. De manière connue, la capsule comprend une languette déchirable sur sa face supérieure, qui, lorsqu'elle est retirée, permet d'injecter un fluide à analyser dans le milieu de culture. Pour ce faire, le joint est percé par une aiguille par laquelle l'échantillon de fluide est introduit dans le flacon.

Un point important à signaler concernant le joint est que celui-ci présente généralement une jupe qui s'enfonce profondément dans le goulot du flacon. Cette disposition permet de résister à l'opération de stérilisation du flacon encapsulé au cours de laquelle le flacon est passé dans un autoclave.

L'échantillon après son introduction est alors laissé dans le milieu de culture de manière anaérobie (sans contamination venant de l'extérieur), puis après un certain temps, l'échantillon est prélevé pour être analysé.

Pour ce faire, dans une première opération, la capsule est retirée du goulot du flacon puis, dans une deuxième opération, le joint est ôté du goulot pour pouvoir accéder au contenu du flacon.

Pour l'opérateur, cela s'avère peu pratique puisqu'il doit réaliser deux opérations successives.

Des capsules de ce type sont décrites par exemple dans les documents WO 01/83314, EP 794 129 et US 6 223 918.

Ainsi, ces documents montrent, sous des formes différentes, des capsules présentant une jupe ayant éventuellement des moyens d'inviolabilité et une tête ayant un opercule déchirable.

Ces capsules présentent toutes le même inconvénient qui est que, pour faire un prélèvement du liquide contenu dans le flacon, il faut opérer en deux temps, c'est-à-dire retrait de la capsule puis retrait du joint.

Un but de l'invention est donc de proposer une capsule de flacon de milieu de culture qui soit d'une utilisation simplifiée.

A cet effet, la capsule selon l'invention comprend
- une tête présentant un opercule déchirable,
- une jupe présentant une bague d'inviolabilité sur sa partie inférieure et une collerette sur laquelle vient en appui un joint d'étanchéité.

Les caractéristiques de cette capsule assurent d'une part la garantie visuelle de la non contamination du milieu grâce à l'opercule déchirable et à la bague d'inviolabilité et, d'autre part, une grande facilité d'utilisation puisque, en un seul geste, l'opérateur retire la capsule du flacon et simultanément avec le joint d'étanchéité.

Un autre avantage de cette capsule tient au fait que, grâce à sa collerette de retenue, elle peut être livrée avec un joint d'étanchéité et être mise en place sur un flacon sur une ligne d'embouteillage, sans qu'il soit nécessaire de gérer séparément la capsule et le joint.

Avantageusement, la jupe présente un filetage complémentaire d'un filetage pratique sur un goulot du flacon, ce qui permet de refermer le flacon après un prélèvement.

De préférence, le joint d'étanchéité présente la forme d'un disque.

Selon une possibilité, la bague d'inviolabilité est reliée à la jupe par des ponts ruptibles.

Dans une forme de réalisation, elle est réalisée en aluminium.

Pour sa bonne compréhension, l'invention est décrite en référence au dessin annexé représentant à titre d'exemple non limitatif une forme de réalisation d'une capsule selon celle-ci.
**Figure 1** représente en coupe la capsule,
**Figure 2** représente la capsule en vue de dessus.

Comme on peut le voir sur figure 1, la capsule présente une tête 2 et une jupe 3.

La partie inférieure de la jupe 3 est équipée d'une bague d'inviolabilité 5 reliée à celle-ci par des ponts ruptibles.

La jupe 3 présente par ailleurs un filetage complémentaire d'un filetage pratiqué sur un goulot 8 d'un flacon 9. La jupe 3 présente, en outre, sur sa partie supérieure une collerette 10 circonférentielle. Contre la collerette 10 vient en appui un joint d'étanchéité 12. Ce joint d'étanchéité 12 présente la forme d'un disque ayant une épaisseur pouvant varier entre 2 et 2,5 mm.

En se référant à la figure 2, on remarque, en outre, que la tête 2 de la capsule présente un opercule déchirable 14. L'opercule déchirable 14 est relié à la tête 2 de la capsule par des doubles ponts de matière 15. En outre, une languette 16 prolonge l'opercule 14.

La capsule ainsi décrite est donc sertie sur un goulot 8 d'un flacon 9 renfermant un liquide de culture. Après un passage dans un autoclave ce flacon 9 peut donc être utilisé pour la culture d'échantillon. Pour se faire, un opérateur saisit la languette 16 et retire l'opercule 14. Il peut ensuite introduire par la fenêtre ainsi ménagée dans la tête 2 de la capsule un échantillon à l'intérieur du flacon 9 en vue de la culture de celui-ci. L'introduction se fait grâce à une aiguille qui vient transpercer le joint d'étanchéité 12.

Lorsque la phase de culture s'est achevée, l'opérateur qui souhaite retirer l'échantillon pour en faire l'analyse dévisse la capsule, se faisant les ponts de rupture 6 se brisent laissant la bague d'étanchéité 5 sur le goulot du flacon. Cette bague témoigne alors du fait que la capsule a été ôtée et que ce qui est contenu à l'intérieur du flacon ne présente plus de garantie de pureté originelle.

Au cours du dévissage de la capsule le joint 12 reste en appui contre la collerette 10 contrairement aux dispositifs de l'art antérieur dans lesquels le joint restait enfiché dans le goulot, obligeant ainsi l'opérateur à retirer le joint au cours d'une opération séparée.

La capsule selon l'invention présente donc un avantage substantiel par rapport aux capsules homologues de l'art antérieur.

Comme il va de soi, l'invention n'est pas limitée à la forme de réalisation décrite ci-dessus à titre d'exemple, mais elle en embrasse au contraire toutes les formes de réalisation. Ainsi, d'autres moyens peuvent être envisagés pour dégarnir le joint en vue d'accéder au milieu de culture.

## Revendications

1. Capsule pour flacon (9) contenant un milieu de culture **caractérisée en ce qu'**elle comprend :
- une tête (2) présentant un opercule (14) déchirable,
- une jupe (3) présentant une bague d'inviolabilité (5) sur sa partie inférieure et une collerette (10) sur laquelle vient en appui un joint d'étanchéité (12).

2. Capsule selon la revendication 1, **caractérisée en ce que** la jupe (3) présente un filetage complémentaire d'un filetage pratique sur un goulot (8) du flacon.

3. Capsule selon la revendication 1 ou la revendication 2, **caractérisée en ce que** le joint d'étanchéité (12) présente la forme d'un disque.

4. Capsule selon l'une des revendication 1 à 3, **caractérisée en ce que** la bague d'inviolabilité (5) est reliée à la jupe (3) par des ponts ruptibles (6).

5. Capsule selon l'une des revendications 1 à 4, **caractérisée en ce qu'**elle est réalisée en aluminium.
